# EUROPÄISCHE PATENTSCHRIFT

(11) **EP 1 582 277 B1**
(45) Veröffentlichungstag und Bekanntmachung des Hinweises auf die Patenterteilung: **13.02.2008**
(21) Anmeldenummer: 04003106.4
(22) Anmeldetag: 01.03.2004
(51) Int. Cl.: B21H 5/02, B23F 19/05, B23F 23/12

(54) **Vorrichtung zum Glätten von Zahnrädern**
Device for smoothing gears
Dispositif de lissage des roues dentées

(43) Veröffentlichungstag der Anmeldung: 05.10.2005
(73) Patentinhaber: Linnenbrink, Wolfgang, 34414 Warburg-Rimbeck (DE)
(72) Erfinder: Linnenbrink, Wolfgang, 34414 Warburg-Rimbeck (DE)
(74) Vertreter: Rolf, Gudrun

(56) Entgegenhaltungen:
- EP-A- 0 366 074
- DE-C- 914 365
- US-A- 2 352 557

## Beschreibung

Die Erfindung betrifft eine Vorrichtung zum Glätten von Zahnrädern gemäß dem Oberbegriff des Hauptanspruchs. Siehe, zum Beispiel, US 2, 352, 557.

Es ist eine Zahnradpolier- und -honmaschine bekannt, DE 3230860 C2, die drei zahnradartige Bearbeitungselemente für ein zu bearbeitendes Zahnrad aufweist, welches während einer seitlichen Hin- und Herbewegung einer Werkstückaufnahmeeinrichtung umlaufend angetrieben ist. Die Arbeitsweise der neuerungsgemäßen Vorrichtung zum Glätten von Zahnrädern arbeitet sehr ähnlich, wobei jedoch keine spanabhebende Bearbeitung erfolgt sondern im Wesentlichen ein Reinigen der Zahnflanken, etwa von noch aus dem Herstellungsprozess anhaftenden Verunreinigungen. Die bekannte Vorrichtung ist kompliziert aufgebaut und pflegeintensiv und muss mit einem Kühl- und Schmiermittel betrieben werden. Des Weiteren gestaltet sich eine Anpassung der Konstruktion an unterschiedlich große Werkstücke, insbesondere die Nachführung der Oszillationsachse sehr aufwändig.

Aufgabe der Erfindung ist es, eine Vorrichtung zum Glätten von Zahnrädern zur Verfügung zu stellen, die einfach und kostengünstig aufgebaut und leicht auf unterschiedliche Durchmesser von zu glättenden Zahnrädern einstellbar und zu warten ist.

Die Lösung dieser Aufgabe erfolgt in Verbindung mit den Oberbegriffsmerkmalen erfindungsgemäß dadurch, dass das einzelne Glättrad und die weiteren Glätträder auf Lagerböcken gelagert sind, die so gegeneinander verspannbar sind, dass ein dazwischen angeordnetes zu glättendes Zahnrad zentriert und mit einer vorherbestimmbaren Kraft beaufschlagbar ist, wodurch eine separate Einspanneinheit gebildet ist, und dass diese Einspanneinheit so parallel verschiebbar ausgebildet ist, dass die Drehachse des zu glättenden Zahnrades koaxial zur Mittelachse seiner oszillierbaren Klemmvorrichtung verlaüft, wobei der Lagerbock für das einzelne Glättrad auf einem ersten Schlitten und die Lagerböcke für die beiden weiteren Glätträder auf einem zweiten Schlitten angeordnet sind und beide Schlitten über eine Schubstange gegeneinander verspannbar sind.

Diese Konstruktion ermöglicht eine vollständige Trennung der Einspannung eines zu glättenden Zahnrades von der Funktion seiner koaxialen Ausrichtung zur Längsrichtung der Oszillationsachse der Klemmvorrichtung und auch von der technischen Ausführung der Klemmvorrichtung selber und ist dabei einfach und überschaubar ausgeführt und dadurch sehr wirtschaftlich herstellbar und einfach zu warten.

Dadurch, dass der Lagerbock für das einzelne Glättrad auf einem ersten Schlitten und die Lagerböcke für die beiden weiteren Glätträder auf einem zweiten Schlitten angeordnet sind und beide Schlitten über eine Schubstange von dem Anpresszylinder gegeneinander verspannbar sind, wird eine Konstruktion erreicht, die nach außen vollkommen kräftefrei ist, sodass diese gesamte Einspanneinheit über einen sehr kleinen elektromechanischen, hydraulischen oder pneumatischen Antrieb, wie einen Positionierzylinder verschoben werden kann. Der Anpresszylinder kann ebenfalls wahlfrei elektromotorisch, hydraulisch und/ oder pneumatisch arbeitend ausgebildet sein.

Gemäß einer besonders bevorzugten Ausführungsform des Gegenstandes der Erfindung ist der erste Schlitten als Rahmen ausgebildet und auf Führungsschienen auf einem Maschinentisch gelagert und der zweite Schlitten innerhalb des Rahmens des ersten Schlittens angeordnet und auf den selben Führungsschienen gelagert, wobei der Anpresszylinder am Rahmen des ersten Schlittens angeordnet ist und über eine Schubstange den zweiten Schlitten innerhalb des Rahmens bewegt, sodass sich das auf dem zweiten Schlitten angeordnete Glättradpaar in Richtung auf das einzelne, am ersten Schlitten festgelegte Glättrad unter Einspannung des zu glättenden Zahnrades bewegen lösst.

Die gemeinsame Nutzung der Führungsschienen sowie der konstruktive Aufbau der Schlitten sind demnach sehr einfach ausgeführt und aufgrund der Übersichtlichkeit auch sehr wartungsfreundlich. Am Maschinentisch ist des Weiteren ein Positionierzylinder angelenkt, dessen freies Ende entweder am ersten Schlitten oder am zweiten Schlitten angreifen kann, sodass die gesamte Einspanneinheit im eingespannten Zustand eines zu glättenden Zahnrades entlang der Führungsschienen so positioniert werden kann, dass die Drehachse eines zu glättenden Zahnrades koaxial mit einer Mittelachse seiner Klemmvorrichtung verläuft.

Nachfolgend ist ein Ausführungsbeispiel der Erfindung anhand von Zeichnungen näher beschrieben. Es zeigen:
- Fig. 1: eine Gesamtansicht der Vorrichtung zum Glätten von Zahnrädern, und
- Fig. 2: eine vergrößerte Teilansicht der Einspanneinheit.

Die Vorrichtung zum Glätten von Zahnrädern Sie besteht aus einem Maschinentisch 10, auf dem zwei parallele Führungsschienen 11 aufgesetzt sind, auf denen ein rahmenförmiger Schlitten 12 für ein durch einen Motor 22 angetriebenes Glättrad 5 verschieblich angeordnet ist, sowie innerhalb des Schlittens 12 ein weiterer Schlitten 13 für ein getriebenes Paar von Glätträdern 5, wobei am Schlitten 12 für das angetriebene Glättrad 5 ein Anpresszylinder 14 angeordnet ist, der den Schlitten 13 für das getriebene Paar Glätträder 5 in Richtung auf das angetriebene Glättrad 5 anpresst, wobei zwischen dem Paar Glätträder 5 und dem einzelnen Glättrad 5 ein zu glättendes Zahnrad 1 als Werkstück im Betrieb unter einem hohen radialen Druck eingespannt gehalten wird. Axial wird das zu glättende Zahnrad 1 von einer Klemmvorrichtung 16 radial beweglich geklemmt, die an einem C-förmigen Bügel 17 angeordnet ist, welcher seinerseits über Federpakete 18 und über einen Exzenter 19 an einem Haltegestell 21 so befestigt ist, dass er über einen Exzenterantrieb 20 eine vertikale Oszillation des axial nur geklemmten, radial quasi schwimmend gelagerten Zahnrades 1 ermöglicht.

Um die Vorrichtung auf unterschiedlich große zu glättende Zahnräder 1 und/ oder unterschiedliche Glätträder 5 einstellen zu können, ist der gesamte Schlitten 13 zusammen mit dem Schlitten 12 über einen kleinen Positionierzylinder 15 im Verhältnis zu einer festen vertikalen Achse der Klemmvorrichtung 16 auf den Führungsschienen 11 verfahrbar.
Wie insbesondere aus Fig. 2 deutlich wird, ist der zweite Schlitten 13 etwa U-förmig ausgebildet, wobei die Lagerböcke 27 für das Paar Glatträder 5 auf dem Verbindungsschenkel angeordnet sind und unterhalb der beiden Seitenschenkel die Führungen 30 zur Lagerung des Schlittens 13 auf den Führungsschienen 11 angeordnet sind. Über den Anpresszylinder 14 kann eine Anpresskraft von etwa 150 bis 500kg zur schwimmenden Einspannung des zu glättenden Zahnrades 1 aufgebracht werden.

## Patentansprüche

1. Vorrichtung zum Glätten von Zahnrädern mit einem von einer Seite auf ein zu glättendes Zahnrad (1) zustellbaren einzelnen Glättrad (5) und zwei von der entgegengesetzten Seite des Zahnrades (1) zustellbaren weiteren Glätträder (5), mit einem davon angetriebenen Glättrad (5) sowie mit einer Klemmvorrichtung (16) für eine axiale Klemmung des zu glättenden Zahnrades (1), welche in Längsrichtung senkrecht zu seiner Rotationsbewegung oszillierbar ausgebildet ist, wobei das einzelne Glättrad (5) und die weiteren Glätträder (5) auf Lagerböcken (27;28) gelagert sind, die so gegeneinander verspannbar sind, dass ein dazwischen angeordnetes zu glättendes Zahnrad (1) zentriert und mit einer vorherbestimmbaren Kraft beaufschlagbar ist, wodurch eine separate Einspanneinheit gebildet ist und diese Einspanneinheit so parallel verschiebbar ausgebildet ist, dass die Drehachse des zu glättenden Zahnrades (1) koaxial zur Mittelachse seiner oszillierbaren Klemmvorrichtung verläuft, **dadurch gekennzeichnet, dass** der Lagerbock (28) für das einzelne Glättrad (5) auf einem ersten Schlitten (12) und die Lagerböcke (27) für die weiteren Glätträder (5) auf einem zweiten Schlitten (13) angeordnet sind und dass beide Schlitten über eine Schubstange (29) gegeneinander verspannbar sind.

2. Vorrichtung nach einem der vorgenannten Ansprüche, **dadurch gekennzeichnet, dass** die Lagerböcke (27;28) auf den Schlitten (12;13) von einem Anpresszylinder (14) hydraulisch und/ oder pneumatisch gegeneinander verspannbar ausgebildet sind.

3. Vorrichtung nach einem der vorgenannten Ansprüche, **dadurch gekennzeichnet, dass** der erste Schlitten (12) als Rahmen ausgebildet ist und auf Führungsschienen (11) gelagert ist und dass der zweite Schlitten (13) innerhalb des Rahmens des ersten Schlittens (12) angeordnet und auf Führungsschienen (11) gelagert ist und dass der Anpresszylinder (14) am ersten Schlitten (12) angeordnet ist und dass über die Schubstange (29) des Anpresszylinders (14) der zweite Schlitten (13) innerhalb des Rahmens bewegbar und eine Anpresskraft erzeugend ausgebildet ist.

4. Vorrichtung nach einem der vorgenannten Ansprüche, **dadurch gekennzeichnet, dass** der erste Schlitten (12) und der zweite Schlitten (13) auf den selben Führungsschienen (11) angeordnet sind.

5. Vorrichtung nach einem der vorgenannten Ansprüche, **dadurch gekennzeichnet, dass** an der Einspanneinheit ein Positionierzylinder (15) angreift, mit dem die gesamte Einspanneinheit auf den Führungsschienen (11) so positionierbar ist, dass die Drehachse eines zu glättenden Zahnrades (1) koaxial mit einer Mittelachse seiner Klemmvorrichtung (16) verläuft.

6. Vorrichtung nach Anspruch 5, **dadurch gekennzeichnet, dass** der Positionierzylinder (15) als Hydraulik- und/ oder Pneumatikzylinder ausgebildet ist.

## Claims

1. A device for burnishing gear wheels, having a single burnishing wheel (5) adjustable on one side of a gearwheel (1) to be burnished, and two further burnishing wheels (5), adjustable on the opposite side of the gearwheel (1), one of the burnishing wheels (5) being driven, and a clamping device (16) for axial clamping of the gearwheel (1) to be burnished, which is implemented so it may oscillate in the lengthwise direction perpendicular to its rotational motion, while the single burnishing wheel (5) and the further burnishing wheels (5) are mounted on bearing brackets (27; 28), which may be tensioned against one another in such a way that a gearwheel (1) to be burnished positioned between them is centered and may have a previously determinable force applied to it, through which a separate clamping unit is formed, and this clamping unit is implemented so it is movable in parallel in such a way that the axis of rotation of the gearwheel (1) to be burnished runs coaxially to the central axis of its clamping device, which may oscillate, **characterized in that** the bearing bracket (28) for the single burnishing wheel (5) is positioned on a first slide (12) and the bearing brackets (27) for the further burnishing wheels (5) are positioned on a second slide (13), and both slides may be tensioned against one another via a connecting rod (29).

2. The device according to one of the preceding claims, **characterized in that** the bearing brackets (27; 28) on the slides (12; 13) are implemented so they may be tensioned hydraulically and/or pneumatically against one another by a pressure cylinder (14).

3. The device according to one of the preceding claims, **characterized in that** the first slide (12) supplemented as a frame and is mounted on guide rails (11) and the second slide (13) is positioned inside the frame of the first slide (12) and is mounted on guide rails (11) and the pressure cylinder (14) is positioned on the first slide (12) and the second slide (13) is movable inside the frame and is implemented to generate a pressure force via the connecting rod (29) of the pressure cylinder (14).

4. The device according to one of the preceding claims, **characterized in that** the first slide (12) and the second slide (13) are positioned on the same guide rails (11).

5. The device according to one of the preceding claims, **characterized in that** a positioning cylinder (15) engages on the clamping unit, using which the entire clamping unit may be positioned on the guide rails (11) in such a way that the axis of rotation of the gearwheel (1) to be burnished runs coaxially to a central axis of its clamping device (16).

6. The device according to Claim 6, **characterized in that** the positioning cylinder (15) is implemented as a hydraulic and/or pneumatic cylinder.

## Revendications

1. Dispositif pour lisser des roues dentées comprenant une roue de lissage séparée (5) pouvant être approchée d'un côté d'une roue dentée (1) à lisser et deux autres roues de lissage (5) pouvant être approchées du côté opposé de la roue dentée (1), avec une roue de lissage (5) entraînée par celles-ci ainsi qu'un dispositif de serrage (16) pour un serrage axial de la roue dentée (1) à lisser, qui est réalisé de manière à osciller dans la direction longitudinale perpendiculairement à son mouvement de rotation, la roue de lissage séparée (5) et les autres roues de lissage (5) étant montées sur des coussinets (27 ; 28) qui peuvent être serrés l'un contre l'autre de telle sorte qu'une roue dentée (1) à lisser située entre eux soit centrée et puisse être sollicitée par une force prédéterminable, de sorte qu'une unité de serrage séparée soit créée et cette unité de serrage est réalisée de manière déplaçable en parallèle de telle sorte que l'axe de rotation de la roue dentée (1) à lisser s'étende coaxialement à l'axe médian de son dispositif de serrage oscillant, **caractérisé en ce que** le coussinet (28) pour la roue de lissage séparée (5) est disposé sur un premier chariot (12) et les coussinets (27) pour les autres roues de lissage (5) sont disposés sur un deuxième chariot (13) et **en ce que** les deux chariots peuvent être serrés l'un contre l'autre par le biais d'une tige poussoir (29).

2. Dispositif selon l'une quelconque des revendications précédentes, **caractérisé en ce que** les coussinets (27 ; 28) sur les chariots (12 ; 13) sont réalisés de manière à pouvoir être pressés les uns contre les autres hydrauliquement et/ou pneumatiquement par un cylindre de pressage (14).

3. Dispositif selon l'une quelconque des revendications précédentes, **caractérisé en ce que** le premier chariot (12) est réalisé sous forme de cadre et est monté sur des rails de guidage (11) et **en ce que** le deuxième chariot (13) est disposé à l'intérieur du cadre du premier chariot (12) et est monté sur des rails de guidage (11) et **en ce que** le cylindre de pressage (14) est disposé sur le premier chariot (12) et **en ce que** le deuxième chariot (13) peut être déplacé par le biais de la tige poussoir (29) du cylindre de pressage (14) à l'intérieur du cadre en produisant une force de pressage.

4. Dispositif selon l'une quelconque des revendications précédentes, **caractérisé en ce que** le premier chariot (12) et le deuxième chariot (13) sont disposés sur les mêmes rails de guidage (11).

5. Dispositif selon l'une quelconque des revendications précédentes, **caractérisé en ce qu'**un cylindre de positionnement (15) vient en prise sur l'unité de serrage, et permet de positionner l'ensemble de l'unité de serrage sur les rails de guidage (11), de telle sorte que l'axe de rotation d'une roue dentée (1) à lisser s'étende coaxialement à un axe médian de son dispositif de serrage (16).

6. Dispositif selon la revendication 5, **caractérisé en ce que** le cylindre de positionnement (15) est réalisé sous forme de cylindre hydraulique et/ou pneumatique.
